# EUROPÄISCHE PATENTSCHRIFT

(11) **EP 3 556 978 B1**
(45) Veröffentlichungstag und Bekanntmachung des Hinweises auf die Patenterteilung: **19.11.2025**
(21) Anmeldenummer: 19168325.9
(22) Anmeldetag: 10.04.2019
(51) Int. Cl.: E05D 5/02, E05D 15/40, E05D 3/16, E05D 15/46, E05D 3/06, E05D 7/12, E05F 1/10

(54) **VORRICHTUNG ZUR BEWEGUNG EINES AN EINEM MÖBELKORPUS EINES MÖBELS AUFGENOMMENEN MÖBELTEILS**
DEVICE FOR MOVING A PIECE OF FURNITURE ON A BODY OF A PIECE OF FURNITURE
DISPOSITIF DE DÉPLACEMENT D'UNE PARTIE DE MEUBLE LOGÉE SUR UNE PARTIE D'UN MEUBLE

(30) Priorität: 17.04.2018 DE 202018102084 U
(43) Veröffentlichungstag der Anmeldung: 23.10.2019
(73) Patentinhaber: Grass GmbH, 64354 Reinheim (DE)
(72) Erfinder: Krüdener, Boris, 63801 Kleinostheim (DE); Lautenschläger, Sebastian, 64342 Seeheim-Jugenheim (DE); Staude, Martin, 64354 Reinheim (DE)
(74) Vertreter: RavensPAT Patentanwälte Partnerschaft mbB

(56) Entgegenhaltungen:
- EP-A1- 2 559 835
- EP-B1- 0 491 990
- WO-A1-2007/041736

## Beschreibung

### Stand der Technik

Im Möbelbereich sind Führungsmittel wie Möbelscharniere oder Klappenbeschläge bekannt, um ein Möbelteil relativ zu einem Möbelkorpus bewegen zu können.

Die Führungsmittel müssen unterschiedlichen Anforderungen gerecht werden, beispielsweise soll mit der Bewegungsführung ein Inneres des Möbelkorpus bzw. des bewegbaren Möbelteils zugänglich gemacht werden, um Gegenstände darin unterbringen oder daraus entnehmen zu können.

Insbesondere eine Demontage des Möbelteils von den Führungsmitteln, z.B. im Fall eines Umzugs oder einer Renovierung, bei welchem die Möbel z.B. bewegt werden müssen, ist bei bekannten Vorrichtungen vergleichsweise unpraktisch realisiert.

Zum Stand der Technik werden die WO 2007/041736 A1, EP 2559835 A1 und EP 0491990 B1 genannt, welche Klappenbeschläge und Möbelscharniere betreffen.

### Aufgabe und Vorteile der Erfindung

Aufgabe der vorliegenden Erfindung ist es, eine Vorrichtung zur Bewegung eines an einem Möbelkorpus eines Möbels aufgenommenen Möbelteils zu verbessern, insbesondere im Hinblick auf eine vergleichsweise einfache Montage und/oder Demontage des Möbelteils von der am Möbelkorpus verbleibenden Vorrichtung.

Diese Aufgabe wird durch den unabhängigen Anspruch gelöst.

In den abhängigen Ansprüchen sind vorteilhafte und zweckmäßige Weiterbildungen der Erfindung thematisiert.

Die Erfindung geht von einer Vorrichtung zur Bewegung eines an einem Möbelkorpus eines Möbels aufgenommenen Möbelteils aus, wobei die Vorrichtung Führungsmittel aufweist, mit welchen bei montierter Vorrichtung am Möbel das Möbelteil aus einer Schließposition in eine Offenposition relativ zum Möbelkorpus und zurück bewegbar ist, wobei das Möbelteil in der Schließposition eine an eine Frontseite des Möbelkorpus heranbewegte Position einnimmt, wobei ein Führungsmittel als ein Gelenkhebel ausgebildet ist, wobei der Gelenkhebel an Montagemittel der Vorrichtung lösbar anordenbar ausgebildet ist, wobei die Montagemittel zur Montage der Vorrichtung am beweglichen Möbelteil vorgesehen sind, wobei die Vorrichtung Verriegelungsmittel umfasst, um den Gelenkhebel mit den Montagemitteln zu verriegeln.

Die Vorrichtung ist beispielsweise als Schwenkbeschlag oder Klappenbeschlag für ein Möbelteil z.B. in Form eine Oberklappe eines Möbels ausgebildet. Das Möbel, insbesondere der Möbelkorpus ist beispielsweise als ein Hängeschrank vorhanden. Vorteilhafterweise nimmt das Möbelteil in der Schließposition eine maximal an eine Frontseite des Möbelkorpus heranbewegte Position ein. Beispielsweise ist eine Öffnung des Möbelkorpus in der Schließposition zumindest teilweise verschlossen. Vorteilhafterweise ist in der Schließposition zwischen dem Möbelteil und dem Möbelkorpus ein Abstand, insbesondere ein Spalt vorhanden. Durch den Spalt ist beispielsweise eine Touch-Latch-Öffnungsautomatik am Möbel realisierbar, welche z.B. ein Teil der Vorrichtung bilden kann.

Der Kern der Erfindung wird darin gesehen, dass ein Verriegelungselement der Verriegelungsmittel am Gelenkhebel insbesondere ausschließlich linearbeweglich angeordnet ist. Hierdurch ist eine sichere, schnelle und vergleichsweise einfache Montage oder Demontage des Möbelteils an der Vorrichtung realisiert. Vorteilhafterweise ist hierdurch ein Montage oder Demontage des Möbelteils vergleichsweise komfortabel ausgebildet.

Erfindungsgemäß umfassen die Verriegelungsmittel ein Verbindungselement , wobei das Verbindungselement an den Montagemitteln vorhanden ist, wobei das Verbindungselement an einem weiteren Verriegelungsmittel am Gelenkhebel einhängbar ist. Hierdurch ist eine vergleichsweise einfache Positionierung des Möbelteils realisiert.

Erfindungsgemäß sind zwei Verbindungselemente vorhanden. Beispielsweise sind die zwei Verbindungselemente, voneinander beabstandet an den Montagemitteln angeordnet. Erfindungsgemäß ist eine Einhäng-Richtung eines ersten Verbindungselements verschieden zu einer Einhäng-Richtung eines weiteren Verbindungselements. Das Verbindungselement ist beispielsweise hakenartig oder hakenförmig ausgebildet. Das Verbindungselement ist im montierten Zustand der Montagemittel am Möbelteil vorteilhafterweise abstehend von einer Fläche, insbesondere einer Oberfläche des Möbelteils vorhanden.

Erfindungsgemäß weisen die Verriegelungsmittel ein Verriegelungsorgan auf, welches am Gelenkhebel angeordnet ist.

Das Verriegelungsorgan ist beispielsweise als ein Stift, Bolzen und/oder ein Niet ausgebildet. Zum Beispiel ist das Verriegelungsorgan derart vorhanden, dass ein erstes Verbindungselement an das Verriegelungsorgan anordenbar, z.B. einhängbar ist. Das Verriegelungsorgan ist am Gelenkhebel beispielsweise unbeweglich, insbesondere ortsfest zu weiteren Komponenten des Gelenkhebels, angeordnet. Das Verriegelungsorgan und das Verriegelungselement sind am Gelenkhebel vorteilhafterweise voneinander beabstandet vorhanden. Erfindungsgemäß umfasst die Vorrichtung zwei Verriegelungsorgane. Die Verriegelungsorgane sind vorteilhafterweise beabstandet zueinander am Gelenkhebel der Vorrichtung vorhanden. Ein Abstand der Verriegelungsorgane ist beispielsweise unveränderlich.

Überdies ist es vorteilhaft, dass das Verriegelungselement schlittenartig ausgebildet ist. Das Verriegelungselement ist beispielsweise am Gelenkhebel verschiebbar, insbesondere ausschließlich linearverschiebbar, gelagert.

Vorteilhafterweise ist das Verriegelungselement derart ausgebildet, dass das Verriegelungselement im angeordneten Zustand des Möbelteils am Gelenkhebel der Vorrichtung eine Bewegungsrichtung längs einer Oberfläche des Möbelteils, insbesondere parallel zu einer Oberfläche des Möbelteils aufweist.

Weiter wird vorgeschlagen, dass der Gelenkhebel ein Führungsorgan aufweist, mit welchem das Verriegelungselement am Gelenkhebel linear beweglich geführt ist. Das Führungsorgan ist beispielsweise in Form eines Langlochs oder eines Schlitzes am Gelenkhebel vorhanden. Beispielsweise bildet das Führungsorgan eine Öffnung und/oder Aussparung des Gelenkhebels. Denkbar ist auch, dass das Führungsorgan abstehend am Gelenkhebel vorhanden ist.

Der Gelenkhebel umfasst beispielsweise zwei Gelenkarme. Die Gelenkarme des Gelenkhebels umfassen, insbesondere umschließen, im angeordneten Zustand an der Vorrichtung beispielsweise einen weiteren Gelenkhebel. Denkbar ist, dass jeder Gelenkarm des Gelenkhebels jeweils ein Führungsorgan aufweist. Die Gelenkarme sind beispielsweise identisch ausgebildet. Beispielsweise sind die Gelenkarme zueinander spiegelsymmetrisch ausgebildet.

Erfindungsgemäß umfassen die Verriegelungsmittel ein Federelement, wobei das Federelement am Gelenkhebel vorhanden ist und wobei das Federelement derart angeordnet ist, dass das Verriegelungselement in Richtung des Verriegelungsorgans gedrängt ist. Das Federelement ist beispielsweise als eine Feder, z.B. als eine Schenkelfeder oder eine Spiralfeder ausgebildet. Das Federelement drängt das Verriegelungselement vorteilhafterweise in Richtung einer Verriegelungsposition. Das Federelement ist beispielsweise in einem Bereich zwischen den Gelenkarmen des Gelenkhebels ausgebildet. Das Federelement ist zum Beispiel insbesondere vollständig in einem Inneren des Gelenkhebels ausgebildet.

Außerdem ist es von Vorteil, dass das Verriegelungselement ein Halteorgan aufweist, wobei das Halteorgan das Führungsorgan des Gelenkhebels durchgreift. Das Halteorgan ist beispielsweise als ein Stift und/oder ein Bolzen ausgebildet. Das Federelement drängt vorteilhafterweise das Halteorgan des Verriegelungselements gegen einen ersten Anschlag des Führungsorgans. Steht das Verriegelungselement am ersten Anschlag des Führungsorgans an, ist das Verriegelungselement beispielsweise in der Verriegelungsposition. Das Federelement greift vorteilhafterweise am Halteorgan an. Z.B. ist das Federelement mit dem Halteorgan verbunden.

Überdies ist es von Vorteil, dass das Halteorgan eine eckige Kontur aufweist. Beispielsweise besitzt das Halteorgan eine quadratische Kontur. Beispielsweise ist das Halteorgan als ein quaderförmiger Bolzen und/oder Stift ausgebildet. Hierdurch ist eine Demontage des Möbelteils bzw. eine Demontage der Montagemittel von den Führungsmitteln bzw. dem Gelenkhebel der Führungsmittel vergleichsweise komfortabel ausgebildet, insbesondere vereinfacht bzw. erleichtert.

Von Vorteil erweist sich ebenfalls, dass das Verriegelungselement ein klammerartig ausgebildetes Betätigungselement aufweist. Beispielsweise ist das Betätigungselement U-förmig ausgebildet. Vorteilhafterweise verbindet das Halteorgan die beiden sich gegenüberliegenden und voneinander beabstandeten Seiten des U-förmigen Betätigungselements miteinander. Das Betätigungselement besitzt beispielsweise eine, insbesondere zwei vergleichsweise rauhe, z.B. geriffelte oder strukturierte Halteflächen. An der Haltefläche kann ein Nutzer das Betätigungselement vergleichsweise rutschsicher greifen.

Auch ist es von Vorteil, dass das Verriegelungselement den Gelenkhebel umgreift. Beispielsweise bildet das Verriegelungselement eine Außenseite des Gelenkhebels. Das Verriegelungselement ist beispielsweise spiegelsymmetrisch vorhanden.

In einer vorteilhaften Modifikation der Vorrichtung koppelt das zweite Verbindungselement der Montagemittel im montierten Zustand der Vorrichtung mit dem Verriegelungselement, wobei das zweite Verbindungselement eine Haltekontur aufweist, wobei im montierten Zustand das zweite Verbindungselement mit der Haltekontur das Halteorgan des Verriegelungsmittels an zumindest zwei Seiten, insbesondere an drei Seiten umgreift, wobei die Haltekontur eine Haltefläche umfasst, welche sich im angeordneten Zustand in Richtung einer Verschieberichtung des Verriegelungselements erstreckt, wobei die Haltefläche gegenüberliegend und beabstandet zu einer Oberfläche der Montagemittel ausgebildet ist, wobei die Oberfläche im angeordneten Zustand der Montagemittel am Möbelteil eine Oberfläche des Möbelteils bildet. Beispielsweise erstreckt sich die Haltefläche parallel zu einer Verschieberichtung des Verriegelungselements. Beispielsweise ist im angeordneten Zustand des Möbelteils am Gelenkhebel das Verriegelungselement, insbesondere das Halteorgan, zwischen der Haltefläche und der Oberfläche des Möbelteils vorhanden. Vorteilhafterweise drängt in der Verriegelungsposition das Halteorgan das zweite Verbindungselement über die Haltefläche in Richtung des Verriegelungsorgans, in welches das Verbindungselement vorteilhafterweise eingehängt ist. Hierdurch sind die Montagemittel und damit das Möbelteil am Gelenkhebel fixiert.

Erfindungsgemäß weisen die Verriegelungsmittel zwei Verriegelungsorgane auf, welche ortsfest am Gelenkhebel angeordnet sind, wobei im montierten Zustand der Vorrichtung das erste Verriegelungsorgan mit dem ersten Verbindungselement koppelt und das zweite Verriegelungsorgan mit dem zweiten Verbindungselement.

Die Verriegelungsorgane sind vorteilhafterweise voneinander beabstandet am Gelenkhebel angeordnet. Bevorzugterweise sind die Verriegelungsorgane und das Halteorgan am Gelenkhebel voneinander beabstandet angeordnet.

Überdies wird ein Möbel mit einer Vorrichtung zur Bewegung eines an einem Möbelkorpus eines Möbels aufgenommenen Möbelteils nach einer der vorangegangen genannten Ausführungen vorgeschlagen.

### Beschreibung eines Ausführungsbeispiels

Weitere Merkmale und Vorteile der Erfindung sind anhand des in den Figuren schematisch dargestellten Ausführungsbeispiels näher erläutert.

Im Einzelnen zeigt:
- Fig. 1: eine perspektivische Ansicht auf ein erfindungsgemäßes Möbel mit einer erfindungsgemäßen Vorrichtung zur Bewegung eines geöffnet dargestellten Möbelteils,
- Fig. 2: den in Fig. 1 umrandeten Bereich A in vergrößerter Darstellung,
- Fig. 3: eine seitliche Darstellung der Vorrichtung, wobei in Figur 3 ein erster Montageschritt der Montage von Montagemittel der Vorrichtung an Führungsmittel der Vorrichtung gezeigt ist, wobei Teile der Vorrichtung zum besseren Verständnis transparent gehalten sind,
- Fig. 4: in vergrößerter Darstellung de Detail B gemäß Figur 3,
- Fig. 5: eine seitliche Ansicht auf das Möbel gemäß Figur 1, wobei Teile der Führungsmittel der Vorrichtung und des Möbels zum besseren Verständnis transparent gehalten sind
- Fig. 6: in vergrößerter Darstellung Detail C gemäß Figur 5, wobei in Figur 5 und 6 ein weiterer Montageschritt der Montage der Montagemittel der Vorrichtung an die Führungsmittel der Vorrichtung gezeigt ist, wobei Teile der Vorrichtung zum besseren Verständnis transparent gehalten sind,
- Fig. 7 und 8: zeigen weitere Montageschritte der Vorrichtung aus einer seitlichen Perspektive in einem Ausschnitt entsprechend Detail C aus Fig. 5, wobei Teile der Vorrichtung zum besseren Verständnis transparent gehalten sind und
- Fig. 9: eine perspektive Detailansicht auf ein Verriegelungselement von Verriegelungsmittel der Vorrichtung, wobei Teile der Vorrichtung zum besseren Verständnis transparent gehalten sind.

Figur 1 zeigt perspektivisch ein erfindungsgemäßes Möbel bzw. einen Oberschrank 1 mit einem kastenförmigen Möbelkorpus 2 und einem daran aufgenommenen Möbelteil, das als eine plattenartige Oberklappe 3 ausgebildet ist, welche in einer Offenstellung relativ zum Möbelkorpus 2 gezeigt ist.

Der Möbelkorpus 2 umfasst zwei gegenüberliegende, aufrechte Seitenwände 4 und 5, die unten mit einem Unterboden 6 und oben mit einem Oberboden 7 verbunden sind. Rückseitig ist der Möbelkorpus 2 von einer Rückwand 8 verschlossen.

Zur Bewegung der Oberklappe 3 um eine horizontale Schwenkachse relativ zum Möbelkorpus 2 aus der in Fig. 1 gezeigten Offenstellung in eine zum Möbelkorpus 2 frontseitig heranbewegte Schließstellung (nicht gezeigt) ist eine erfindungsgemäße Bewegungsvorrichtung vorhanden, die als Oberklappenbeschlag 9 ausgestaltet ist. Der Oberklappenbeschlag 9 weist an der Seitenwand 4 eine erste Beschlageinheit 10 und an der Seitenwand 5 eine zweite Beschlageinheit 11 auf, die gleichartig aber zur funktionsrichtigen Anordnung an der jeweiligen Seitenwand 4 bzw. 5 seitenbezogen aufgebaut sind.

Jede Beschlageinheit 10 und 11 umfasst eine Basiseinheit 12, Führungsmittel 13 mit Gelenkhebeln und Montagemittel in Form von Montageeinheiten, welche jeweils eine Montageplatte 15a, 15b umfassen. Über mehrere gelenkig gelagerte Gelenkhebel, welche als Schwenkarme einer Schwenkarm-Anordnung 14 vorhanden sind, ist die Basiseinheit 12 mit der Montageplatte 15a, 15b verbunden, welche fest an einer Innenseite der Oberklappe 3 z.B. versenkt in einer Materialausnehmung befestigt ist.

In Figur 3 ist der Beschlageinheit 10 des Oberklappenbeschlags 9 in einem noch nicht an den Oberschrank 1 montierten Zustand gezeigt. Zum besseren Verständnis wurden Teile des der Beschlageinheit 10 transparent gehalten, darunter fällt unter anderem eine seitliche Abdeckkappe 16, sowie ein Hebelarm eines Gelenkhebels.

Ein erster Gelenkhebel 17 der Schwenkarm-Anordnung 14 umfasst vorteilhafterweise eine ersten Hebelarm 18 und einen zweiten Hebelarm 19, wobei der zweite Hebelarm 19 in den Figuren 3 bis 16 zum besseren Verständnis der Vorrichtung transparent gehalten ist. Die beiden Hebelarme 18, 19 des ersten Gelenkhebels 17 sind vorteilhafterweise identisch vorhanden. Denkbar ist auch, dass die Hebelarme 18, 19 zueinander spiegelsymmetrisch vorhanden sind.

Ein zweiter Gelenkhebel 20 der Schwenkarm-Anordnung 14 umfasst vorteilhafterweise einen einzigen Hebelarm. Der zweite Gelenkhebel 20 ist beispielsweise zwischen den beiden Hebelarmen 18, 19 des ersten Gelenkhebels 17 beweglich gelagert. Der erste und der zweite Gelenkhebel 17, 20 sind bevorzugterweise beweglich miteinander verbunden (Figur 4).

Der erste Gelenkhebel 17 umfasst zwei Verriegelungsorgane, beispielsweise in Form von Bolzen 21, 22. Die Bolzen 21, 22 sind vorteilhafterweise beabstandet zueinander am Gelenkhebel 17 angeordnet. Beispielsweise sind die Bolzen 21, 22 abstehend an einem Hebelarm 18, 19 vorhanden.

Beispielsweise sind die Hebelarme 18, 19 mittels der Bolzen 21, 22 miteinander verbunden. Insbesondere sind die Hebelarme 18, 19 durch die Bolzen 21, 22 voneinander beabstandet vorhanden.

Des Weiteren ist am ersten Gelenkhebel 17 ein Verriegelungselement 23 ausgebildet, welches beispielsweise mittels einem Führungsorgan in Form einer Führungskontur 24 linearbeweglich am ersten Gelenkhebel 17 vorhanden ist (siehe auch Figur 9). Die Führungskontur 24 ist beispielsweise schlitzartig, insbesondere als ein Schlitz oder als ein Langloch ausgebildet.

Am ersten Gelenkhebel 17 ist zudem ein Federelement, beispielsweise in Form einer Schenkelfeder 25, angeordnet. Die Schenkelfeder 25 ist beispielsweise mit dem Verriegelungselement 23 verbunden. Die Schenkelfeder 25 ist beispielsweise an einem Montagepunkt 26 am ersten Gelenkhebel 17 gehalten.

An der Montageplatte 15a sind zwei zueinander beabstandete Verbindungselemente 27, 28 ausgebildet. Die Verbindungselemente 27, 28 sind beispielsweise von einer Oberfläche 29 der Montageplatte 15a abstehend ausgebildet. Beispielsweise sind die Verbindungselemente 27, 28 hakenartig vorhanden. Vorteilhafterweise umgreift je ein Verbindungselement 27, 28 im angeordneten Zustand der Montageplatte 15a am ersten Gelenkhebel 17 einen Bolzen 21, 22 (Figuren 3, 6). Beispielsweise wird ein erstes Verbindungselement 27 bei einem Montagevorgang der Montageplatte 15a an den ersten Gelenkhebel mittels einer Schwenkbewegung an den Bolzen 22 eingehängt (Figur 4). Beispielsweise umfasst das Verriegelungselement 23 ein insbesondere klammerartiges, U-förmiges Betätigungselement 30 und ein bolzenförmiges Halteorgan 31. Das Betätigungselement 30 umfasst vorteilhafterweise ein erstes langes Seitenelement 35, ein zweites langes Seitenelement 36 und ein kurzes Seitenelement 37. Die beiden langen Seitenelemente 35, 36 des Betätigungselements 30 sind vorteilhafterweise sich gegenüberliegend und voneinander beabstandet vorhanden. Beispielsweise verbindet das kurze Seitenelement 37 die beiden langen Seitenelement 35, 36 an einem ersten Ende der langen Seitenelemente 35, 36 insbesondere an einem ersten Ende des Betätigungselements 30 miteinander. Die drei Seitenelemente 35 - 37 sind vorteilhafterweise einstückig ausgebildet. Vorteilhafterweise verbindet das Halteorgan 31 an einem zweiten Ende der langen Seitenelemente 35, 36, insbesondere an einem zweiten Ende des Betätigungselements 30, die beiden langen Seitenelemente 35, 36 miteinander. Beispielsweise ist das Halteorgan 31 an den Seitenelementen 35, 36 gelagert. Das Betätigungselement 30 umschließt, insbesondere überdeckt im angeordneten Zustand eine Außenseite 32 des Hebelarms 18 und eine Außenseite 33 des Hebelarms 19. Insbesondere überdeckt das Betätigungselement 30 eine Stirnseite 34 des ersten Gelenkhebels 17.

An Außenseiten 38, 39 der langen Seitenelemente 35, 36 sind vorteilhafterweise Halteflächen 40, 41 vorhanden. Die Halteflächen 40, 41 sind beispielsweise vergleichsweise rau oder rutschfest ausgebildet, sodass ein Monteur das Betätigungselement 30 vergleichsweise sicher greifen kann. Die Halteflächen 40, 41 besitzen beispielsweise eine strukturierte Oberfläche, z.B. eine Oberfläche mit Rillen oder Mulden (siehe insbesondere Figur 9).

Das Haltorgan 31 durchgreift vorteilhafterweise die Führungskontur 24. Im angeordneten Zustand des Verriegelungselements 23 am ersten Gelenkhebel 17 ist das Verriegelungselement 23 somit verliersicher am ersten Gelenkhebel 17 ausgebildet.

Das Halteorgan 31 ist vorteilhafterweise zumindest abschnittsweise stabförmig, insbesondere quaderförmig vorhanden. Beispielsweise besitzt das Halteorgan 31 in einem Querschnitt, insbesondere quer zu einer Längsachse des Halteorgans 31 einen quaderförmigen, insbesondere einen quadratischen Querschnitt. Zum Beispiel besitzt das Halteorgan 31 vier insbesondere ebene Seitenflächen 42 bis 45, welche in Seitenflächeneben der Seitenflächen betrachtet in einem Querschnitt in einem Rechteck zueinander ausgebildet sind.

In den Figuren 5, 6 und 8 sind Teile des Seitenelements 35 zu besseren Veranschaulichung nicht dargestellt.

Im Folgenden ist eine Montage der Montageplatte 15a am ersten Gelenkhebel 17 anhand der Figuren 4, 6, und 8 erläutert. Zunächst wird das Verriegelungselement 23 von einem Monteur in Richtung R1 entgegen einer Federkraft der Schenkelfeder 25 in eine Entriegelungsstellung des Verriegelungselements 23 bewegt (Figuren 4 und 9). In der Entriegelungsstellung steht das Verriegelungselement 23 insbesondere mit einer Seitenfläche des Halteorgans 31 an einem Ende der Führungskontur 24 an. Hierdurch ist das erste Verbindungselement 27 der Montageplatte 15a durch eine Schwenkbewegung an den Bolzen 22 einhängbar, sodass das zweite Verbindungselement 28 auf den Bolzen 21 aufsetzbar ist (Figuren 6, 8).

Anschließend lässt der Monteur das Verriegelungselement 23 los und die Schenkelfeder 25 bewegt sodann das Verriegelungselement 23 in Richtung R2 in eine Verriegelungsstellung (Figur 8). In der Verriegelungsstellung steht das Verriegelungselement 23 insbesondere mit einer weiteren Seitenfläche des Halteorgans 31 an einem weiteren Ende der Führungskontur 24 an.

In der Verriegelungsstellung umgreift das zweite Verbindungselement 28 das Halteorgan 31 mit seiner Haltekontur 46. Die Haltekontur 46 umfasst eine Haltefläche 47. Das Halteorgan 31 ist vorteilhafterweise in der Verriegelungsstellung (Figur 8) in Anlage mit der Haltefläche 47.

Im angeordneten Zustand der Montageplatte 15a am ersten Gelenkhebel 17 ist eine Verschieberichtung R1, R2 vorteilhafterweise parallel zur Oberfläche 29 der Montageplatte 15a ausgerichtet. Die Verschieberichtungen R1 und R2 sind beispielsweise parallel zueinander vorhanden.

Ein Entriegelungsvorgang, ausgehend von der Verriegelungsstellung nach Figur 8 erfolgt in der Weise, dass ein Monteur das Verriegelungselement 23 in Richtung Entriegelungsstellung R1 entgegen der Federkraft der Schenkelfeder 25 bewegt. Ein Lösen der Montageplatte 15a vom ersten Gelenkhebel 17 ist ab dem Moment in der Entriegelungsbewegung des Verriegelungselements 23 möglich, an dem eine Außenkante 48 des zweiten Verbindungselements 28 am Halteorgan 31 vorbeibewegbar ist (Figur 7).

Aufgrund der quaderförmigen Ausgestaltung des Halteorgans 31 ist für eine Demontage der Montageplatte 15a vom ersten Gelenkhebel 17 im Vergleich zu einer beispielsweise runden Ausgestaltung des Halteorgans 31 ein vergleichsweise kleiner Hubweg, quer zu einer Verschieberichtung des Verriegelungselements 23, notwendig (Figur 7), um das Verbindungselement 28 mit der Außenkante 48 derart am Halteorgan 31 vorbeizubewegen, sodass das Halteorgan 31 blockiert ist und nicht mehr in die Verriegelungsstellung mit dem Verbindungselement 28 gemäß Figur 8 zurückbewegbar ist.

### Bezugszeichenliste

| | | | |
|---|---|---|---|
| 1 | Oberschrank | 21, 22 | Bolzen |
| 2 | Möbelkorpus | 23 | Verriegelungselement |
| 3 | Oberklappe | | |
| 4 | Seitenwand | 24 | Führungskontur |
| 5 | Seitenwand | 25 | Schenkelfeder |
| 6 | Unterboden | 26 | Montagepunkt |
| 7 | Oberboden | 27, 28 | Verbindungselement |
| 8 | Rückwand | 29 | Oberfläche |
| 9 | Oberklappenbeschlag | 30 | Betätigungselement |
| 10 | Beschlageinheit | 31 | Halteorgan |
| 11 | Beschlageinheit | 32, 33 | Außenseite |
| 12 | Basiseinheit | 34 | Stirnseite |
| 13 | Führungsmittel | 35 - 37 | Seitenelement |
| 14 | Schwenkarm-Anordnung | 38, 39 | Außenseite |
| | | 40, 41 | Haltefläche |
| 15a, 15b | Montageplatte | 42 - 45 | Seitenfläche |
| 16 | Abdeckkappe | 46 | Haltekontur |
| 17 | Gelenkhebel | 47 | Haltefläche |
| 18, 19 | Hebelarm | 48 | Außenkante |
| 20 | Gelenkhebel | | |

## Patentansprüche

1. Vorrichtung (9) zur Bewegung eines an einem Möbelkorpus (2) eines Möbels (1) aufgenommenen Möbelteils (3), wobei die Vorrichtung (9) Führungsmittel (13) aufweist, mit welchen bei montierter Vorrichtung (9) am Möbel (1) das Möbelteil (3) aus einer Schließposition in eine Offenposition relativ zum Möbelkorpus (2) und zurück bewegbar ist, wobei das Möbelteil (3) in der Schließposition eine an eine Frontseite (4b) des Möbelkorpus (2) heranbewegte Position einnimmt, wobei ein Führungsmittel (13) als ein Gelenkhebel (17) ausgebildet ist, wobei der Gelenkhebel (17) an Montagemittel (15a, 15b) der Vorrichtung (9) lösbar anordenbar ausgebildet ist, wobei die Montagemittel (15a, 15b) zur Montage der Vorrichtung (9) am beweglichen Möbelteil (3) vorgesehen sind, wobei die Vorrichtung (9) Verriegelungsmittel umfasst, um den Gelenkhebel (17) mit den Montagemitteln (15a, 15b) zu verriegeln, wobei ein Verriegelungselement (23) der Verriegelungsmittel am Gelenkhebel (17) linearbeweglich angeordnet ist, wobei die Verriegelungsmittel ein Verriegelungsorgan (21, 22) aufweisen, welches am Gelenkhebel (17) angeordnet ist, wobei die Verriegelungsmittel ein Federelement (25) umfassen, wobei das Federelement (25) am Gelenkhebel (17) vorhanden ist und wobei das Federelement (25) derart angeordnet ist, dass das Verriegelungselement (23) in Richtung des Verriegelungsorgans (21, 22) gedrängt ist, **dadurch gekennzeichnet, dass** die Verriegelungsmittel zwei Verbindungselemente (27, 28) an den Montagemitteln (15a, 15b) umfassen, die am Gelenkhebel (17) einhängbar sind, wobei eine Einhäng-Richtung eines ersten Verbindungselements (27) verschieden ist zu einer Einhäng-Richtung eines weiteren Verbindungselements (28), wobei die Verriegelungsmittel zwei Verriegelungsorgane (21, 22) aufweisen, welche ortsfest am Gelenkhebel (17) angeordnet sind, wobei im montierten Zustand der Vorrichtung (9) das erste Verriegelungsorgan (22) mit dem ersten Verbindungselement (27) koppelt und das zweite Verriegelungsorgan (21) mit dem zweiten Verbindungselement (28).

2. Vorrichtung (9) nach dem vorangegangenen Anspruch 1, **dadurch gekennzeichnet, dass** das Federelement (25) als eine Schenkelfeder ausgebildet ist.

3. Vorrichtung (9) nach einem der vorangegangenen Ansprüche, **dadurch gekennzeichnet, dass** das Federelement (25) vollständig im Inneren des Gelenkhebels (17) ausgebildet ist.

4. Vorrichtung (9) nach einem der vorangegangenen Ansprüche, **dadurch gekennzeichnet, dass** das Verriegelungsorgan (21, 22) und das Verriegelungselement (23) beabstandet voneinander am Gelenkhebel (17) angeordnet sind, wobei das Verriegelungsorgan (21, 22) unbeweglich, insbesondere ortsfest am Gelenkhebel (17) angeordnet ist.

5. Vorrichtung (9) nach einem der vorangegangenen Ansprüche, **dadurch gekennzeichnet, dass** das Verriegelungselement (23) schlittenartig ausgebildet ist.

6. Vorrichtung (9) nach einem der vorangegangenen Ansprüche, **dadurch gekennzeichnet, dass** der Gelenkhebel (17) ein Führungsorgan (24) aufweist, mit welchem das Verriegelungselement (23) am Gelenkhebel (17) linear beweglich geführt ist.

7. Vorrichtung (9) nach Anspruch 6, **dadurch gekennzeichnet, dass** das Verriegelungselement (23) ein Halteorgan (31) aufweist, wobei das Halteorgan (31) das Führungsorgan (24) des Gelenkhebels (17) durchgreift.

8. Vorrichtung (9) nach Anspruch 7, **dadurch gekennzeichnet, dass** das Halteorgan (31) eine eckige Kontur aufweist.

9. Vorrichtung (9) nach einem der vorangegangenen Ansprüche 7 oder 8, **dadurch gekennzeichnet, dass** das Halteorgan (31) als quaderförmiger Bolzen ausgebildet ist.

10. Vorrichtung (9) nach einem der vorhergehenden Ansprüche, **dadurch gekennzeichnet, dass** das Verriegelungselement (23) ein klammerartig ausgebildetes Betätigungselement (30) aufweist.

11. Vorrichtung (9) nach einem der vorhergehenden Ansprüche, **dadurch gekennzeichnet, dass** das Verriegelungselement (23) den Gelenkhebel (17) umgreift.

12. Vorrichtung (9) nach einem der vorhergehenden Ansprüche, **dadurch gekennzeichnet, dass** das zweite Verbindungselement (28) der Montagemittel (15a, 15b) im montierten Zustand der Vorrichtung (9) mit dem Verriegelungselement (23) koppelt, wobei das zweite Verbindungselement (28) eine Haltekontur (46) aufweist, wobei im montierten Zustand das zweite Verbindungselement (28) mit der Haltekontur (46) das Halteorgan (31) des Verriegelungsmittels an zumindest zwei Seiten umgreift, wobei die Haltekontur (46) eine Haltefläche (47) umfasst, welche sich im angeordneten Zustand in Richtung einer Verschieberichtung des Verriegelungselements (23) erstreckt, wobei die Haltefläche (47) gegenüberliegend und beabstandet zu einer Oberfläche (29) der Montagemittel (15a, 15b) ausgebildet ist, wobei die Oberfläche (29) im angeordneten Zustand der Montagemittel (15a, 15b) am Möbelteil (3) eine Oberfläche (29) des Möbelteils (3) bildet.

13. Möbel (1) mit einer Vorrichtung (9) zur Bewegung eines an einem Möbelkorpus (2) des Möbels (1) aufgenommenen Möbelteils (3) nach einem der vorangegangenen Ansprüche.

## Claims

1. Device (9) for moving a furniture part (3) held on a furniture body (2) of a piece of furniture (1), wherein the device (9) has guide means (13) by way of which, with a mounted device (9) on the piece of furniture (1), the furniture part (3) is movable from a closed position into an open position relative to the furniture body (2) and back, wherein, in the closed position, the furniture part (3) assumes a position in which it has been moved up to a front side (4b) of the furniture body (2), wherein a guide means (13) is in the form of an articulated lever (17), wherein the articulated lever (17) is configured to be releasably arrangeable on mounting means (15a, 15b) of the device (9), wherein the mounting means (15a, 15b) are intended for mounting the device (9) on the movable furniture part (3), wherein the device (9) comprises locking means for locking the articulated lever (17) to the mounting means (15a, 15b), wherein a locking element (23) of the locking means is arranged linearly movably on the articulated lever (17), wherein the locking means have a locking member (21, 22) which is arranged on the articulated lever (17), wherein the locking means comprise a spring element (25), wherein the spring element (25) is provided on the articulated lever (17), and wherein the spring element (25) is arranged in such a way that the locking element (23) is pushed in the direction of the locking member (21, 22), **characterized in that** the locking means comprise two connecting elements (27, 28) on the mounting means (15a, 15b) that are fittable to the articulated lever (17), wherein a fitting direction of a first connecting element (27) is different from a fitting direction of a further connecting element (28), wherein the locking means have two locking members (21, 22) which are arranged positionally fixedly on the articulated lever (17), wherein, in the mounted state of the device (9), the first locking member (22) couples to the first connecting element (27) and the second locking member (21) couples to the second connecting element (28).

2. Device (9) according to preceding Claim 1, **characterized in that** the spring element (25) is in the form of a leg spring.

3. Device (9) according to either of the preceding claims, **characterized in that** the spring element (25) is formed entirely in the interior of the articulated lever (17).

4. Device (9) according to one of the preceding claims, **characterized in that** the locking member (21, 22) and the locking element (23) are arranged spaced apart from one another on the articulated lever (17), wherein the locking member (21, 22) is arranged immovably, in particular positionally fixedly on the articulated lever (17).

5. Device (9) according to one of the preceding claims, **characterized in that** the locking element (23) is of slide-like form.

6. Device (9) according to one of the preceding claims, **characterized in that** the articulated lever (17) has a guide member (24) by way of which the locking element (23) is guided linearly movably on the articulated lever (17).

7. Device (9) according to Claim 6, **characterized in that** the locking element (23) has a holding member (31), wherein the holding member (31) passes through the guide member (24) of the articulated lever (17).

8. Device (9) according to Claim 7, **characterized in that** the holding member (31) has a polygonal contour.

9. Device (9) according to either of preceding Claims 7 and 8, **characterized in that** the holding member (31) is in the form of a cuboidal pin.

10. Device (9) according to one of the preceding claims, **characterized in that** the locking element (23) has an actuating element (30) of clip-like form.

11. Device (9) according to one of the preceding claims, **characterized in that** the locking element (23) engages around the articulated lever (17).

12. Device (9) according to one of the preceding claims, **characterized in that**, in the mounted state of the device (9), the second connecting element (28) of the mounting means (15a, 15b) couples to the locking element (23), wherein the second connecting element (28) has a holding contour (46), wherein, in the mounted state, the second connecting element (28) engages by way of the holding contour (46) around the holding member (31) of the locking means on at least two sides, wherein the holding contour (46) comprises a holding surface (47) which, in the arranged state, extends in the direction of a displacement direction of the locking element (23), wherein the holding surface (47) is formed situated opposite and spaced apart from a surface (29) of the mounting means (15a, 15b), wherein, in the arranged state of the mounting means (15a, 15b) on the furniture part (3), the surface (29) forms a surface (29) of the furniture part (3).

13. Piece of furniture (1) having a device (9) for moving a furniture part (3) held on a furniture body (2) of the piece of furniture (1) according to one of the preceding claims.

## Revendications

1. Dispositif (9) de déplacement d'une partie (3) de meuble logée sur un corps (2) de meuble d'un meuble (1), le dispositif (9) comportant des moyens de guidage (13), qui permettent de déplacer, lorsque le dispositif (9) est monté sur le meuble (1), la partie (3) de meuble d'une position de fermeture dans une position ouverte par rapport au corps (2) de meuble, et inversement, la partie (3) de meuble adoptant, dans la position de fermeture, une position rapprochée d'un côté avant (4b) du corps (2) de meuble, un moyen de guidage (13) étant réalisé comme un levier articulé (17), le levier articulé (17) pouvant être disposé de manière amovible sur des moyens de montage (15a, 15b) du dispositif (9), les moyens de montage (15a, 15b) étant prévus pour le montage du dispositif (9) sur la partie (3) de meuble mobile, le dispositif (9) comprenant des moyens de verrouillage pour verrouiller le levier articulé (17) aux moyens de montage (15a, 15b), un élément de verrouillage (23) des moyens de verrouillage étant disposé de manière mobile linéairement sur le levier articulé (17), les moyens de verrouillage comportant un organe de verrouillage (21, 22), lequel est disposé sur le levier articulé (17), les moyens de verrouillage comprenant un élément de ressort (25), l'élément de ressort (25) étant présent sur le levier articulé (17) et l'élément de ressort (25) étant disposé de telle manière que l'élément de verrouillage (23) est refoulé en direction de l'organe de verrouillage (21, 22), **caractérisé en ce que** les moyens de verrouillage comprennent deux éléments de liaison (27, 28) sur les moyens de montage (15a, 15b), qui peuvent être accrochés sur le levier articulé (17), une direction d'accrochage d'un premier élément de liaison (27) étant différente par rapport à une direction d'accrochage d'un autre élément de liaison (28), les moyens de verrouillage comportant deux organes de verrouillage (21, 22), qui sont disposés de manière stationnaire sur le levier articulé (17), le premier organe de verrouillage (22) étant couplé au premier élément de liaison (27) et le second organe de verrouillage (21) étant couplé au deuxième élément de liaison (28) dans l'état monté du dispositif (9).

2. Dispositif (9) selon la revendication précédente 1, **caractérisé en ce que** l'élément de ressort (25) est réalisé comme un ressort à branches.

3. Dispositif (9) selon l'une des revendications précédentes, **caractérisé en ce que** l'élément de ressort (25) est totalement réalisé à l'intérieur du levier articulé (17).

4. Dispositif (9) selon l'une des revendications précédentes, **caractérisé en ce que** l'organe de verrouillage (21, 22) et l'élément de verrouillage (23) sont disposés sur le levier articulé (17) à distance l'un de l'autre, l'organe de verrouillage (21, 22) étant disposé de manière immobile, en particulier de manière stationnaire sur le levier articulé (17).

5. Dispositif (9) selon l'une des revendications précédentes, **caractérisé en ce que** l'élément de verrouillage (23) est réalisé à la manière d'un chariot.

6. Dispositif (9) selon l'une des revendications précédentes, **caractérisé en ce que** le levier articulé (17) comporte un organe de guidage (24), avec lequel l'élément de verrouillage (23) est guidé de manière mobile linéairement sur le levier articulé (17).

7. Dispositif (9) selon la revendication 6, **caractérisé en ce que** l'élément de verrouillage (23) comporte un organe de maintien (31), l'organe de maintien (31) traversant l'organe de guidage (24) du levier articulé (17).

8. Dispositif (9) selon la revendication 7, **caractérisé en ce que** l'organe de maintien (31) comporte un contour à angles.

9. Dispositif (9) selon une des revendications précédentes 7 ou 8, **caractérisé en ce que** l'organe de maintien (31) est réalisé comme un boulon de forme carrée.

10. Dispositif (9) selon l'une des revendications précédentes, **caractérisé en ce que** l'élément de verrouillage (23) comporte un élément d'actionnement (30) réalisé à la manière d'une pince.

11. Dispositif (9) selon l'une des revendications précédentes, **caractérisé en ce que** l'élément de verrouillage (23) entoure le levier articulé (17).

12. Dispositif (9) selon l'une des revendications précédentes, **caractérisé en ce que** le deuxième élément de liaison (28) des moyens de montage (15a, 15b) est couplé à l'élément de verrouillage (23) dans l'état monté du dispositif (9), le deuxième élément de liaison (28) comportant un contour de maintien (46), le deuxième élément de liaison (28) entourant avec le contour de maintien (46) l'organe de maintien (31) de l'élément de verrouillage sur au moins deux côtés dans l'état monté, le contour de maintien (46) comprenant une face de maintien (47) qui s'étend en direction d'une direction de coulissement de l'élément de verrouillage (23) dans l'état disposé, la face de maintien (47) étant réalisée en vis-à-vis et à distance par rapport à une surface (29) des moyens de montage (15a, 15b), la surface (29) formant, lorsque les moyens de montage (15a, 15b) sont disposés sur la partie (3) de meuble, une surface (29) de la partie (3) de meuble.

13. Meuble (1) avec un dispositif (9) de déplacement d'une partie (3) de meuble selon l'une des revendications précédentes logée sur un corps (2) de meuble du meuble (1).
